# EUROPÄISCHE PATENTSCHRIFT

(11) **EP 1 454 873 B1**
(45) Veröffentlichungstag und Bekanntmachung des Hinweises auf die Patenterteilung: **22.11.2006**
(21) Anmeldenummer: 03004756.7
(22) Anmeldetag: 04.03.2003
(51) Int. Cl.: B66F 7/06

(54) **Scherenhubvorrichtung**
Scissor lift device
Dispositif de levage à ciseaux

(43) Veröffentlichungstag der Anmeldung: 08.09.2004
(73) Patentinhaber: Pro Hub Hebetechnik GmbH, 31603 Diepenau (DE)
(72) Erfinder: Kaufmann, Michael, 32369 Rahden (DE)
(74) Vertreter: Scheffler, Jörg

(56) Entgegenhaltungen:
- WO-A-99/62813
- DE-A- 3 502 641
- DE-U- 9 108 825
- US-A- 3 785 462

## Beschreibung

Die Erfindung betrifft eine Scherenhubvorrichtung mit zumindest zwei paarweise durch eine Schwenkachse verbundenen Scherengliedern, wobei die Schwenkachse zwischen den jeweiligen Endabschnitten der Scherenglieder angeordnet ist, und mit einem Antrieb zum Aufrichten und Absenken der Scherenglieder mittels eines Zugmittels, mit zumindest einer Koppelbrücke mit zwei schwenkbeweglich angeordneten Schubstreben, die mit jeweils einem Scherenglied schwenkbeweglich verbunden sind, wobei die Koppelbrücke eine Umlenkrolle für das an der Scherenhubvorrichtung festgelegte Zugmittel trägt.

Eine solche Scherenhubvorrichtung ist beispielsweise Gegenstand der WO 99/62813 A1, welcher dem Oberbegriff des Anspruchs 1 entspricht. Die Zugmittel sind dabei durch Stangen gebildet, die mittels eines schwenkbeweglichen zweiarmigen Hebels miteinander verbunden sind.

Die DE 91 08 825 U1 beschreibt auch bereits einen Scherenhubtisch mit zwei paarweise durch eine Schwenkachse verbundenen Scherengliedern, wobei die Schwenkachse zwischen den jeweiligen Endabschnitten der Scherenglieder angeordnet ist, wobei zwei schwenkbeweglich angeordnete Schubstreben paarweise mit jeweils einem Scherenglied verbunden sind. Der Scherenhubtisch hat einen Antrieb zum Aufrichten und Absenken der Scherenglieder durch eine Spindel, welche die beiden die Schubstrebenpaare verbindenden Koppelbrücken verbindet.

Gemäß der DE 100 24 075 A 1 wird durch das Zugmittel der Abstand zwischen den oberen oder den unteren Enden der Scherenglieder verändert. Hierzu ist das Zugmittel mit einem Ende eines der Scherenglieder und mittels einer Umlenkrolle an einem oberen Ende des anderen Scherengliedes mit dem Antrieb verbunden und dadurch einziehbar. Das Zugmittel wirkt dabei auf einen Spreizkörper, der in der abgesenkten Ruhestellung der Scherenhubvorrichtung nahe des unteren Endes eines Scherengliedes zwischen diesem und dem aufliegenden oberen Ende des anderen Scherengliedes liegt. Durch Aufbringen der erforderlichen Zugkraft wird der Spreizkörper in Richtung der Schwenkachse bewegt. Der von den Scherengliedern eingeschlossene Winkel wird dadurch zunehmend größer, so dass die Hubhöhe entsprechend verändert wird. Das Zugmittel wird dabei mittels des Antriebes nicht aufgewickelt, sondern hat einen zu einer Schlaufe geschlossenen Endabschnitt, um so ein Abgleiten des Zugmittels zu verhindern.

Als nachteilig erweist sich bei solchen Scherenhubvorrichtungen, deren Hubhöhe mittels eines Spreizkörpers variiert wird, dass sich die Hebelverhältnisse in der abgesenkten Ruhestellung gegenüber der angehobenen Arbeitsstellung erheblich unterscheiden. Die zur Änderung der Hubhöhe erforderlichen Kräfte differieren dadurch in den beiden Extremstellungen um ein Vielfaches. Dies führt in der Praxis zu Verschleißerscheinungen. Zudem werden dadurch große Antriebleistungen erforderlich. Weiterhin ist es erforderlich, die Bewegung des Spreizkörpers mit Hilfe einer aufwendigen Steuerung derart zu beeinflussen, dass die Hubgeschwindigkeit zwischen den Extremstellungen annähernd konstant ist, zumindest aber keinen unerwünscht hohen Schwankungen unterworfen ist.

Eine andere Ausführung einer Scherenhubvorrichtung ist auch bereits durch die DE 33 31 872 A 1 bekannt. Dabei sind die beiden Endabschnitte der Scherenglieder durch einen als Hydraulikzylinder ausgeführten Antrieb miteinander verbunden. Dies bedingt jedoch einen großen Stellweg des Hydraulikzylinders, wobei auch hierbei stark abweichende Kräfteeinleitungen auftreten. Zudem sind in der Praxis bei vielen Einsatzzwecken Hydraulikzylinder aufgrund des freigesetzten Öls nur bedingt geeignet.

Durch die DE 298 03 330 U ist auch bereits eine Scherenhubvorrichtung bekannt geworden, bei der es sichergestellt ist, dass auch bereits in der Anfangsphase des Hubvorganges aufgrund günstiger Hebelverhältnisse relativ hohe Hubkräfte bei vergleichsweise geringen Antriebskräften erzeugt werden können. Es ist hier jedoch nachteilig, dass sich im Hub- und Senkvorgang zwei Geschwindigkeitsstufen daraus ergeben, dass beim Erfassen des Spreizkörpers durch einen abstützenden Schwenkarm eine ruckartige Geschwindigkeitsänderung eintritt. Der Spreizkörper wirkt hier vor dem Eingriff des Schwenkarmes lediglich nach dem Keilprinzip auf das obere und das untere Scherenglied ein, so dass die Aufwärtsbewegung extrem langsam erfolgt. Sobald der Spreizkörper durch den abstützenden Schwenkarm abgehoben wird, entsteht lediglich eine Wirkverbindung mit der oberen Scherenhälfte, wobei die Aufwärtsbewegung sprunghaft beschleunigt wird. Im Übergangsbereich ist dadurch eine exakte Positionierung nicht möglich ist.

Durch die US 4 858 888 ist ferner auch bereits eine Scherenhubvorrichtung offenbart, bei der das freie Ende des Stützarmes von einem abgewinkelt angelenkten Führungsarm geführt ist, der außerdem an dem ersten Scherenglied gelenkig befestigt ist.

Der Erfindung liegt die Aufgabe zugrunde, eine Möglichkeit zu schaffen, eine Scherenhubvorrichtung der eingangs genannten Art derart auszuführen, dass die im Betrieb erforderliche Antriebsleistung wesentlich reduziert ist. Weiterhin soll die Scherenhubvorrichtung mit geringem Aufwand an unterschiedliche Einsatzzwecke anpassbar ausgeführt sein.

Diese Aufgabe wird erfindungsgemäß mit einer Scherenhubvorrichtung gemäß den Merkmalen des Anspruchs 1 gelöst. Die Unteransprüche betreffen besonders zweckmäßige Weiterbildungen der Erfindung.

Erfindungsgemäß weist also die Scherenhubvorrichtung zwei beiderseits der Schwenkachse angeordnete Koppelbrücken auf, wobei die erste Koppelbrücke mit zumindest einer Umlenkrolle und die zweite Koppelbrücke mit einer Fixierung für das Zugmittel ausgestattet ist. Hierdurch wird es erstmals möglich, die Hubkraft nicht mittels der Spreizwirkung eines Spreizkörpers einzuleiten, sondern durch die Einstellung des Abstandes zwischen der mit beiden Scherengliedern verbundenen Koppelbrücke und der Scherenhubvorrichtung, beispielsweise der Schwenkachse, an welcher das freie Ende des Zugmittels fixiert ist. Hierzu ist die Koppelbrücke mit der Umlenkrolle ausgestattet, so dass durch Aufbringen der Zugkraft der Abstand und dadurch zugleich die Hubhöhe mit geringem Aufwand verändert werden. Aufgrund der dadurch realisierbaren günstigen Hebelverhältnisse wird die von dem Antrieb aufzubringende Spitzenlast, insbesondere beim Anheben aus der abgesenkten Ruhelage, wesentlich vermindert. Dadurch bedingt ist zugleich auch ein wesentlich geringerer Verschleiß, weil die Umlenkung des Zugmittels lediglich sehr geringen Reibungsverlusten unterliegt. Weiterhin zeigt es sich, dass aufgrund der geänderten Krafteinleitung ein nahezu konstantes Verhältnis zwischen der Differenzlänge des Zugmittels und der Differenz der Hubhöhe realisierbar ist, wodurch der Steuerungsaufwand erheblich reduziert ist. Außerdem gestattet die Scherenhubvorrichtung eine einfache Anpassung an unterschiedliche Einsatzbedingengen, indem bei größeren Lastanforderungen lediglich das Zugmittel ausgetauscht werden muss. Umständliche Neukonstruktionen können so in vielen Fällen vermieden werden. Zugleich wird eine erheblich gleichmäßigere Krafteinleitung in die Scherenglieder durch die beiden gegenüberliegenden Koppelbrücken mittels der jeweiligen Schubstreben erreicht und dadurch die Betriebssicherheit erhöht sowie zugleich die Belastung einzelner Schubstreben vermindert.

Eine besonders vorteilhafte Weiterbildung wird auch dadurch realisiert, dass die Schwenkachse und die Koppelbrücken in einer gemeinsamen, insbesondere horizontalen, Ebene angeordnet sind. Hierdurch wird eine gleichförmige Hubbewegung erreicht und zugleich Schwankungen der erforderlichen Antriebsleistungen zwischen den Extremlagen der Scherenhubvorrichtung verringert.

Erhöhte Lastanforderungen könnten durch eine geänderte Antriebsleistung erfüllt werden. Besonders einfach ist hingegen eine Abwandlung der vorliegenden Erfindung, bei welcher das Zugmittel zwischen den beiden Koppelbrücken mehrfach mittels mehrerer an den beiden Koppelbrücken angeordneten Umlenkrollen in mehreren Bahnen hin und her geführt ist. Hierdurch lässt sich mit jeder zusätzlichen Bahn die erforderliche Zugkraft und daher die Antriebsleistung reduzieren bzw. die maximale Tragkraft der Scherenhubvorrichtung erhöhen. Zugleich wird die dabei auf das Zugmittel wirkende Zugkraft vermindert. Die Tragkraft kann daher mit geringem Aufwand an die jeweiligen Einsatzbedingungen auch bei bereits vorhandenen Scherenhubvorrichtungen verändert werden.

Die insbesondere parallel zueinander geführten Bahnen könnten in einer gemeinsamen horizontalen, insbesondere durch die Schwenkachse bestimmten Ebene nebeneinander liegen. Besonders zweckmäßig ist es jedoch, wenn die Bahnen des Zugmittels übereinander angeordnet sind. Hierdurch erfolgt die Umlenkung des Zugmittels auch bei einem ortsfest außerhalb der Scherenhubvorrichtung positionierten Antrieb für das Zugmittel ausschließlich in einer Ebene. Die dadurch auf das Zugmittel wirkende Belastung sowie auftretende Verschleißerscheinungen sind dadurch wesentlich verringert.

Als besonders vorteilhaft erweist sich auch eine Ausgestaltung der erfindungsgemäßen Scherenhubvorrichtung, bei der die Schubstreben einen übereinstimmenden Abstand zwischen der Koppelbrücke und dem jeweils zugeordneten Scherenglied aufweisen. Hierdurch ist die Orientierung der Koppelbrücke, ähnlich dem Prinzip der Parallelgrammführung, unbeeinflusst von der jeweils von der Hubhöhe abhängigen Raumposition. Die Bahnführung des Zugmittels ist daher konstant über die gesamte Hubhöhe.

Weiterhin wird eine besonders Erfolg versprechende Weiterbildung der Erfindung auch dadurch geschaffen, dass mehrere parallel zueinander angeordnete Zugmittel die Umlenkrolle gegenläufig umschlingen. Hierdurch werden die aufgrund der in mehreren Bahnen geführten Zugmittel eingeleiteten Momente durch die gegenläufige Anordnung benachbarter Bahnen gegeneinander aufgehoben. Die parallel geführten Zugmittel können dabei sowohl an einer gemeinsamen Umlenkrolle als auch an einzelnen, insbesondere zueinander koaxialen, Umlenkrollen geführt sein.

Das Zugmittel kann beispielsweise als Kunststoff- oder Drahtseil, als Kette oder als Keil- oder Zahnriemen ausgeführt sein. Besonders praxisnah ist hingegen eine Ausgestaltung, bei der das Zugmittel zumindest abschnittsweise als ein Gurtband ausgeführt ist. Das Gurtband vereinigt eine hohe Flexibilität und Zugbelastbarkeit und erfordert zudem keine Schmiermittel. Weiterhin ist das Gurtband ohne störende Betriebsgeräusche einsetzbar und gestattet eine flache Gesamtbauhöhe.

Eine besonders vielseitig einsetzbare Ausgestaltung der Erfindung wird auch dadurch erreicht, dass die Scherenhubvorrichtung mittels weiterer paarweise angeordneter Scherenglieder modular erweiterbar ist. Hierdurch können mit geringem Aufwand Doppel- oder Tandemkonstruktionen realisiert werden, die durch ein einziges gemeinsames Zugmittel betätigt werden können. Ein nach dem Stand der Technik erforderlicher Steuerungsaufwand für einen synchronen Bewegungsablauf entfällt somit. Sofern mehrere Zugmittel eingesetzt werden, können diese nach einer weiteren vorteilhaften Ausgestaltung insbesondere mittels eines gemeinsamen Antriebes betätigbar sein.

Eine andere besonders Erfolg versprechende Ausführungsform der vorliegenden Erfindung wird dadurch erreicht, dass die beiden Koppelbrücken mittels eines zur Anpassung an unterschiedliche Hubhöhen stufenlos längenveränderlichen Führungselementes miteinander verbunden sind. Dieses insbesondere teleskopisierbar ausgeführte Führungselement begrenzt die relative Beweglichkeit der beiden Koppelbrücke zueinander auf lediglich einen Freiheitsgrad, so dass ausschließlich der Abstand der beiden Koppelbrücken variabel ist. Die Orientierung der Koppelbrücken ist somit unveränderlich.

Hierbei ist es besonders zweckmäßig, wenn das Führungselement als Dämpfer oder Notstellglied ausgeführt ist, um so bei einer plötzlichen Zugentlastung ein unbeabsichtigtes Absenken der Hubvorrichtung zu vermeiden. Im gewöhnlichen Betrieb ermöglicht das beispielsweise mit einem Hydraulikzylinder ausgestattete Führungselement eine Dämpfung bei Lastwechseln.

Der Antrieb kann räumlich getrennt von der Scherenhubvorrichtung ortsfest angeordnet werden. Besonders kompakt ist jedoch auch eine Ausgestaltung, wenn der Antrieb an der Koppelbrücke in einer durch die Gelenke der Schubstreben und der Schwenkachse bestimmten Ebene angeordnet ist. Mehrere Antriebe können jeweils einer Koppelbrücke zugeordnet und einander gegenüberliegend angeordnet sein.

Weiterhin wird eine besonders Erfolg versprechende Weiterbildung der erfindungsgemäßen Scherenhubvorrichtung dann erreicht, wenn der Antrieb mit einer Wickeltrommel für das Zugmittel verbunden ist, deren insbesondere durch die Anzahl der Wicklungen bestimmter Wickeldurchmesser in Abhängigkeit von der Materialsstärke des Zugmittels derart bestimmt ist, dass eine konstante Drehzahl der Wickeltrommel zu einer konstanten Änderung der Hubhöhe der Scherenhubvorrichtung führt, um so ohne eine Drehzahlsteuerung eine gleichförmige Hubbewegung realisieren zu können.

Die Erfindung lässt verschiedene Ausführungsformen zu. Zur weiteren Verdeutlichung ihres Grundprinzips ist eine davon in der Zeichnung dargestellt und wird nachfolgend beschrieben. Diese zeigt in
- Fig.1: eine Seitenansicht einer erfindungsgemäßen Scherenhubvorrichtung;
- Fig.2: eine Detailansicht der in Figur 1 gezeigten Scherenhubvorrichtung;
- Fig.3: eine vergrößerte Detailansicht der in Figur 1 gezeigten Scherenhubvorrichtung in einer abgesenkten Position;
- Fig. 4: eine abgewandelte Ausführungsform der in Figur 1 gezeigten Scherenhubvorrichtung.

Figur 1 zeigt eine erfindungsgemäße Scherenhubvorrichtung 1 in einer Seitenansicht. Die Scherenhubvorrichtung 1 hat zwei unterhalb einer Hubebene 2 angeordnete und paarweise durch eine Schwenkachse 3 verbundene Scherenglieder 4, 5, wobei die Schwenkachse3 in der Mitte zwischen den jeweiligen einerseits die Hubebene 2 tragenden Endabschnitten 6, 7, anderseits auf einer Bodenfläche 8 aufliegenden Endabschnitten 9, 10 der Scherenglieder 4, 5 angeordnet ist. Die Scherenhubvorrichtung 1 ist mit einem ortsfest an der Bodenfläche 8 angeordneten Antrieb 11 ausgestattet, auf dessen Wickeltrommel 12 ein als Gurtband ausgeführtes Zugmittel 13 zum Aufrichten und Absenken der Scherenglieder 4, 5 ausgestattet ist. Hierzu ist die Scherenhubvorrichtung 1 mit zwei beiderseits der Schwenkachse 3 angeordneten, zueinander parallelen, Koppelbrücken 14, 15 ausgestattet, wobei die erste Koppelbrücke 14 mit zumindest zwei Umlenkrollen 16 und die zweite Koppelbrücke 15 mit einer Umlenkrolle 16 sowie einer Fixierung 17 für das Zugmittel 13 ausgestattet ist, so dass das Zugmittel 13 in mehreren Bahnen 18, 19, 20, 21 übereinander geführt ist. Die beiden Koppelbrücken 14, 15 stützen sich jeweils durch zwei baugleiche Schubstreben 22, 23 an den Scherengliedern 4, 5 schwenkbeweglich ab. Durch die Einleitung einer Zugkraft F mittels des Zugmittels 13 ist der Abstand a der Koppelbrücken 14, 15 veränderbar, so dass die Hubhöhe h in gewünschter Weise erreicht werden kann. Ergänzend sind die Koppelbrücken 14, 15 durch ein als Dämpfer wirkendes, insbesondere durch einen Zylinder realisiertes, Führungselement 24 verbunden, so dass Lastwechsel nicht zu unerwünscht hohen Spitzenlasten führen.

Ergänzend zeigt Figur 2 in einer Detailansicht der in Figur 1 gezeigten Scherenhubvorrichtung 1 ein in einer zur Darstellungsebene parallelen Ebene geführtes weiteres Zugmittel 25, welches von dem gemeinsamen Antrieb 11 betätigt wird. Im Gegensatz zu dem in Figur 1 gezeigten Verlauf der Bahnen 18, 19, 20, 21 des Zugmittels 13, umschlingt das weitere Zug mittel 25 die Umlenkrollen 16 gegenläufig. Hierdurch heben sich durch die Zugkraft F der Zugmittel 13, 25 eingeleitete Momente gegeneinander auf.

In Figur 3 ist eine vergrößerte Detailansicht der in Figur 1 gezeigten Scherenhubvorrichtung 1 in einer abgesenkte Position zu erkennen, in welcher die Koppelbrücken 14, 15 einen Abstand A aufweisen. Das Zugmittel 13 ist mittels eines an der zweiten Koppelbrücke 15 fixierten Führungsrollenpaares 26 geführt. Durch Umlenkung des Zugmittels 13 an zwei Führungsrollen 16 der ersten Koppelbrücke 14 und einer Umlenkrolle 16 der zweiten Koppelbrücke 15 sowie der Fixierung 17 des Zugmittels 13 an der zweiten Koppelbrücke 15 wird eine Vervielfachung der übertragbaren Kraft erreicht, so dass auch große Hubkräfte mit einem vergleichsweise geringen Aufwand realisiert werden können. Zugleich weichen die erforderlichen Zugkräfte in der dargestellten abgesenkten Position nur gering von der in Figur 1 gezeigten Betriebsposition ab, so dass bei einer konstanten Zugbewegung des Zugmittels 13 eine gleichförmige Hubbewegung erreicht wird.

Figur 4 zeigt die Scherenhubvorrichtung 1 in einer abgewandelten Form mit zwei unterhalb der Hubebene 2 durch die Schwenkachse 3 verbundenen Scherengliedern 4, 5 mit dem an der Bodenfläche 8 ortsfest angeordneten Antrieb 11, an dessen Wickeltrommel 12 das Zugmittel 13 zum Aufrichten und Absenken der Scherenglieder 4, 5 fixiert ist. Die Scherenhubvorrichtung 1 hat bei dieser Ausführung lediglich eine einzige seitlich der Schwenkachse 3 angeordnete Koppelbrücke 14, die mehrere Umlenkrollen 16 trägt. Die Fixierung 17 für das Zugmittel 13 ist dabei mit der Schwenkachse 3 in einer gemeinsamen vertikalen Ebene verbunden, so dass das Zugmittel 13 in mehreren Bahnen 18, 19, 20, 21 übereinander geführt ist. Die Koppelbrücke 14 stützt sich durch zwei baugleiche Schubstreben 22, 23 an den Scherengliedern 4, 5 schwenkbeweglich ab. Durch die Einleitung einer Zugkraft F mittels des Zugmittels 13 ist der Abstand a der Koppelbrücke 14 von der Schwenkachse 3 veränderbar, so dass die Hubhöhe h in gewünschter Weise eingestellt werden kann. Zur Stabilisierung ist die Koppelbrücke 14 durch das Führungselement 24 mit der Schwenkachse 3 verbunden, so dass eine im Wesentlichen vertikale Ausrichtung der Koppelbrücke 14 bei unterschiedlichen Hubhöhen h gewährleistet ist.

## Patentansprüche

1. Scherenhubvorrichtung (1) mit zumindest zwei paarweise durch eine Schwenkachse (3) verbundenen Scherengliedern (4, 5), wobei die Schwenkachse (3) zwischen den jeweiligen Endabschnitten (6, 7, 8, 9) der Scherenglieder (4, 5) angeordnet ist, und mit einem Antrieb (11) zum Aufrichten und Absenken der Scherenglieder (4, 5) mittels eines Zugmittels (13, 25), mit zumindest einer Koppelbrücke (14, 15) mit zwei schwenkbeweglich angeordneten Schubstreben (22, 23), die mit jeweils einem Scherenglied (4, 5) schwenkbeweglich verbunden sind, wobei die Koppelbrücke (14, 15) eine Umlenkrolle (16) für das an der Scherenhubvorrichtung (1) festgelegte Zugmittel (13, 25) trägt, **dadurch gekennzeichnet, dass** die Scherenhubvorrichtung (1) zwei beiderseits der Schwenkachse (3) angeordnete Koppelbrücken (14, 15) aufweist, wobei die erste Koppelbrücke (14) mit zumindest einer Umlenkrolle (16) und die zweite Koppelbrücke (15) mit einer Fixierung (17) für das Zugmittel (13, 25) ausgestattet ist.

2. Scherenhubvorrichtung (1) nach Anspruch 1, **dadurch gekennzeichnet, dass** die Schwenkachse (3) und die Koppelbrücken (14, 15) in einer gemeinsamen, insbesondere horizontalen, Ebene angeordnet sind.

3. Scherenhubvorrichtung (1) nach Anspruch 2, **dadurch gekennzeichnet, dass** das Zugmittel (13, 25) zwischen den beiden Koppelbrücken (14, 15) mittels mehrerer, an den beiden Koppelbrücken (14, 15) angeordneten Umlenkrollen (16) in mehreren Bahnen (18, 19, 20, 21) geführt ist.

4. Scherenhubvorrichtung (1) nach Anspruch 3, **dadurch gekennzeichnet, dass** die Bahnen (18, 19, 20, 21) des Zugmittels (13, 25) übereinander angeordnet sind.

5. Scherenhubvorrichtung (1) nach zumindest einem der vorhergehenden Ansprüche, **dadurch gekennzeichnet, dass** die Schubstreben (22, 23) einen übereinstimmenden Abstand zwischen der Koppelbrücke (14, 15) und dem jeweils zugeordneten Scherenglied (4, 5) aufweisen.

6. Scherenhubvorrichtung (1) nach zumindest einem der vorhergehenden Ansprüche, **dadurch gekennzeichnet, dass** mehrere parallel zueinander angeordnete Zugmittel (13, 25) die Umlenkrolle (16) gegenläufig umschlingen.

7. Scherenhubvorrichtung (1) nach zumindest einem der vorhergehenden Ansprüche, **dadurch gekennzeichnet, dass** das Zugmittel (13, 25) zumindest abschnittsweise als ein Gurtband ausgeführt ist.

8. Scherenhubvorrichtung (1) nach zumindest einem der vorhergehenden Ansprüche, **dadurch gekennzeichnet, dass** die Scherenhubvorrichtung (1) mittels weiterer paarweise angeordneter Scherenglieder (4, 5) modular erweiterbar ist.

9. Scherenhubvorrichtung (1) nach zumindest einem der vorhergehenden Ansprüche, **dadurch gekennzeichnet, dass** die Scherenhubvorrichtung (1) mehrere insbesondere mittels eines gemeinsamen Antriebes (11) betätigbare Zugmittel (13, 25) aufweist.

10. Scherenhubvorrichtung (1) nach zumindest einem der vorhergehenden Ansprüche, **dadurch gekennzeichnet, dass** die beiden Koppelbrücken (14, 15) mittels eines zur Anpassung an unterschiedliche Hubhöhen (h) stufenlos längenveränderlichen Führungselementes (24) miteinander verbunden sind.

11. Scherenhubvorrichtung (1) nach Anspruch 10, **dadurch gekennzeichnet, dass** das Führungselement (24) als Dämpfer und/oder Notstellglied ausgeführt ist

12. Scherenhubvorrichtung (1) nach zumindest einem der vorhergehenden Ansprüche, **dadurch gekennzeichnet, dass** der Antrieb (11) an der Koppelbrücke (14 , 15) angeordnet ist.

13. Scherenhubvorrichtung (1) nach zumindest einem der vorhergehenden Ansprüche, **dadurch gekennzeichnet, dass** der Antrieb (11) mit einer Wickeltrommel (12) für das Zugmittel (13, 25) verbunden ist, deren Wickeldurchmesser in Abhängigkeit von der Materialsstärke des Zugmittels (13, 25) derart bestimmt ist, dass eine konstante Drehzahl der Wickeltrommel (12) zu einer konstanten Änderung der Hubhöhe (h) der Scherenhubvorrichtung (1) führt.

## Claims

1. Scissor lift device (1) comprising at least two scissor elements (4, 5) connected in pairs by a swivel axis (3), said swivel axis (3) being positioned between the respective end portions (6, 7, 8, 9) of the scissor elements (4, 5), and comprising a drive (11) for raising and lowering the scissor elements (4, 5) by a traction means (13, 25) comprising at least one coupling bridge (14, 15) with two thrust struts (22, 23) which are positioned in a pivotally movable manner and are each connected in a pivotally movable manner to a scissor element (4, 5), the coupling bridge (14, 15) supporting a reversing roller (16) for the traction means (13, 25) secured to the scissor lift device (1), **characterised in that** said scissor lift device (1) comprises two coupling bridges (14, 15) positioned on both sides of the swivel axis (3), the first coupling bridge (14) being provided with at least one reversing roller (16) and the second coupling bridge (15) being provided with a fixing device (17) for the traction means (13, 25).

2. Scissor lift device (1) according to claim 1, **characterised in that** the swivel axis (3) and the coupling bridges (14, 15) are located in a common plane, in particular a horizontal plane.

3. Scissor lift device (1) according to claim 2, **characterised in that** the traction means (13, 25) is guided along a plurality of paths (18, 19, 20, 21) between the two coupling bridges (14, 15) by means of a plurality of reversing rollers (16) positioned on the two coupling bridges (14, 15).

4. Scissor lift device (1) according to claim 3, **characterised in that** the paths (18, 19, 20, 21) of the traction means (13, 25) are arranged one above the other.

5. Scissor lift device (1) according to at least one of the preceding claims, **characterised in that** the thrust struts (22, 23) define equal spacings between the coupling bridge (14, 15) and the respectively associated scissor element (4, 5).

6. Scissor lift device (1) according to at least one of the preceding claims, **characterised in that** a plurality of traction means (13, 25) arranged parallel to one another wrap around the reversing roller (16) in opposite directions.

7. Scissor lift device (1) according to at least one of the preceding claims, **characterised in that** at least a portion of the traction means (13, 25) is configured as a flat belt.

8. Scissor lift device (1) according to at least one of the preceding claims, **characterised in that** said scissor lift device (1) may be expanded in a modular manner by other scissor elements (4, 5) arranged in pairs.

9. Scissor lift device (1) according to at least one of the preceding claims, **characterised in that** said scissor lift device (1) comprises a plurality of traction means (13, 25) which may be actuated in particular by a common drive (11).

10. Scissor lift device (1) according to at least one of the preceding claims, **characterised in that** the two coupling bridges (14, 15) are interconnected by a guide element (24) which is continuously adjustable in length to adapt to different lift heights (h).

11. Scissor lift device (1) according to claim 10, **characterised in that** the guide element (24) is configured as a damping element and/or an emergency regulating unit.

12. Scissor lift device (1) according to at least one of the preceding claims, **characterised in that** the drive (11) is positioned on the coupling bridge (14, 15).

13. Scissor lift device (1) according to at least one of the preceding claims, **characterised in that** the drive (11) is connected to a winding drum (12) for the traction means (13, 25) and the winding diameter of the drum is determined as a function of the material thickness of the traction means (13, 25) such that a constant rotational speed of the winding drum (12) leads to a constant change in the lift height (h) of the scissor lift device (1).

## Revendications

1. Dispositif de levage à ciseaux (1) comportant au moins deux éléments de ciseau (4, 5) reliés par paire par un axe de pivotement (3), moyennant quoi l'axe de pivotement (3) est disposé entre les sections d'extrémité respectives (6, 7, 8, 9) des éléments de ciseau (4, 5), et comportant un entraînement (11) permettant de soulever et d'abaisser les éléments de ciseau (4, 5) à l'aide de moyens de traction (13, 25), comportant au moins une traverse d'accouplement (14, 15) avec deux barres de poussée (22, 23) disposées de manière à pouvoir se déplacer par pivotement, qui sont reliées de manière mobile par pivotement respectivement à un élément de ciseau (4, 5), moyennant quoi la traverse d'accouplement (14, 15) supporte une poulie de renvoi (16) pour les moyens de traction (13, 25) fixés au dispositif de levage à ciseaux (1), **caractérisé en ce que** le dispositif de levage à ciseaux (1) présente deux traverses d'accouplement (14, 15) disposées des deux côtés de l'axe de pivotement (3), moyennant quoi la première traverse d'accouplement (14) est équipée d'au moins une poulie de renvoi (16) et la deuxième traverse d'accouplement (15) est équipée d'un élément de fixation (17) pour les moyens de traction (13, 25).

2. Dispositif de levage à ciseaux (1) selon la revendication 1, **caractérisé en ce que** l'axe de pivotement (3) et les traverses d'accouplement (14, 15) sont disposés dans un même plan, en particulier horizontal.

3. Dispositif de levage à ciseaux (1) selon la revendication 2, **caractérisé en ce que** les moyens de traction (13, 25) sont guidés entre les deux traverses d'accouplement (14, 15) à l'aide de plusieurs poulies de renvoi (16) disposées sur les deux traverses d'accouplement (14, 15) dans plusieurs voies (18, 19, 20, 21).

4. Dispositif de levage à ciseaux (1) selon la revendication 3, **caractérisé en ce que** les voies (18, 19, 20, 21) du moyen de traction (13, 25) sont disposées les unes au-dessus des autres.

5. Dispositif de levage à ciseaux (1) selon au moins l'une quelconque des revendications précédentes, **caractérisé en ce que** les barres de poussée (22, 23) présentent une distance qui coïncide entre la traverse d'accouplement (14, 15) et l'élément de ciseau (4, 5) qui lui est respectivement affecté.

6. Dispositif de levage à ciseaux (1) selon au moins l'une quelconque des revendications précédentes, **caractérisé en ce que** plusieurs moyens de traction (13, 25) disposés parallèlement les uns aux autres s'enroulent en sens inverse autour de la poulie de renvoi (16).

7. Dispositif de levage à ciseaux (1) selon au moins l'une quelconque des revendications précédentes, **caractérisé en ce que** les moyens de traction (13, 25) sont au moins en partie configurés comme une sangle.

8. Dispositif de levage à ciseaux (1) selon au moins l'une quelconque des revendications précédentes, **caractérisé en ce que** le dispositif de levage à ciseaux (1) peut être étendu d'une manière modulaire par l'intermédiaire d'autres éléments de ciseau (4, 5) disposés par paire.

9. Dispositif de levage à ciseaux (1) selon au moins l'une quelconque des revendications précédentes, **caractérisé en ce que** le dispositif de levage à ciseaux (1) présente plusieurs moyens de traction (13, 25) pouvant être actionnés en particulier à l'aide d'un entraînement commun (11).

10. Dispositif de levage à ciseaux (1) selon au moins l'une quelconque des revendications précédentes, **caractérisé en ce que** les deux traverses d'accouplement (14, 15) sont reliées l'une à l'autre à l'aide de l'élément de guidage à longueur variable (24) en continu pour s'adapter aux différentes hauteurs de levage (h).

11. Dispositif de levage à ciseaux (1) selon la revendication 10, **caractérisé en ce que** l'élément de guidage (24) est configuré sous la forme d'un élément de réglage d'urgence et/ou d'un amortisseur.

12. Dispositif de levage à ciseaux (1) selon au moins l'une quelconque des revendications précédentes, **caractérisé en ce que** l'entraînement (11) est disposé sur la traverse d'accouplement (14, 15).

13. Dispositif de levage à ciseaux (1) selon au moins l'une quelconque des revendications précédentes, **caractérisé en ce que** l'entraînement (11) est relié à une poulie d'enroulement (12) pour les moyens de traction (13, 25), dont le diamètre d'enroulement est déterminé en fonction de l'épaisseur du matériau des moyens de traction (13, 25), de telle sorte qu'une vitesse de rotation constante de la poulie d'enroulement (12) permet d'obtenir une modification constante de la hauteur de levage (h) du dispositif de levage à ciseaux (1).
